# EUROPÄISCHE PATENTSCHRIFT

(11) **EP 2 911 540 B1**
(45) Veröffentlichungstag und Bekanntmachung des Hinweises auf die Patenterteilung: **19.07.2017**
(21) Anmeldenummer: 13780336.7
(22) Anmeldetag: 16.10.2013
(51) Int. Cl.: A42B 3/22

(54) **SCHUTZSCHIRM UND DAMIT HERGESTELLTES VISIER FÜR EINEN SCHUTZHELM, INSBESONDERE EINEN FORSTARBEITERHELM**
PROTECTIVE SCREEN AND VISOR PRODUCED THEREWITH FOR A SAFETY HELMET, PARTICULARLY A FORESTRY WORKER'S HELMET
ÉCRAN DE PROTECTION ET VISIÈRE FABRIQUÉE AVEC CELUI-CI POUR UN CASQUE DE PROTECTION, EN PARTICULIER UN CASQUE D'OUVRIER FORESTIER

(30) Priorität: 26.10.2012 DE 102012021587
(43) Veröffentlichungstag der Anmeldung: 02.09.2015
(73) Patentinhaber: Pfanner Schutzbekleidung GmbH, 6845 Hohenems (AT)
(72) Erfinder: PFANNER, Anton, A-6845 Hohenems (AT); GREBER, Martin, A-6840 Götzis (AT)
(74) Vertreter: Schumacher & Willsau
(86) Internationale Anmeldenummer: PCT/EP2013/071629
(87) Internationale Veröffentlichungsnummer: WO 2014/063969

(56) Entgegenhaltungen:
- EP-A1- 1 182 943
- EP-A2- 0 689 812
- DE-U1-202004 006 585

## Beschreibung

Die Erfindung betrifft ein Visier für einen Schutzhelm, ins besondere einen Forstarbeiterhelm, mit einem Schutzschirm für das Gesicht und vor allem die Augen einer Person vor fliegenden Teilchen und spitzen Gegenständen, insbesondere bei Forstarbeiten, mit einem Gitter mit einer Gitterstruktur, die aus einer Vielzahl von gegenseitig benachbarten Zeilen von unrunden Öffnungen gebildet ist, welche durch den Öffnungen gemeinsame Gitterstege begrenzt sind, wobei die Öffnungen, abgesehen von unmittelbar an einen gitterstrukturfreien Rand des Gitters angrenzenden Teilöffnungen, jeweils im Wesentlichen den gleichen Flächeninhalt haben, und wobei der Rand das Gitter umschließt und längs seines Umfangs eine Breite hat, die wenigstens gleich einer Höhe von einer Zeile von Öffnungen der Gitterstruktur ist.

Ein Schutzschirm für ein derartiges Visier ist aus dem Dokument EP 1 182 943 B1 bekannt. Er ist durch Ätzen von Metall hergestellt und umfasst ein Gitter, welches eine große Anzahl von lichtdurchlässigen Öffnungen bildet, wobei die Öffnungen unterschiedliche Flächen beinhalten. Der Schutzschirm weist mindestens zwei Bereiche auf. Die Fläche jeder Öffnung innerhalb jedes Bereiches ist gleich, und die Flächen der Öffnungen in verschiedenen Bereichen sind unterschiedlich. Das Gitter ist von einem durchgehenden Rand umschlossen, dessen Breite etwa der Dicke von einem der Gitterstege zwischen benachbarten Öffnungen des Gitters entspricht. Ein solcher Rand dürfte keinen wesentlichen Beitrag zur Stabilität des Gitters leisten. Wenn der Schutzschirm mit einem das Gitter umschließenden Tragrahmen aus Kunststoff umspritzt wird, ergeben sich darüber hinaus unregelmäßige Übergänge zwischen der inneren Berandung des Tragrahmens und dem Gitter, weil der Kunststoff sich unregelmäßig in einige Öffnungen des Gitters hinein ausbreitet und in andere Öffnungen nicht. Ferner hat das Gitter des bekannten Gesichtsschutzschirms in den verschiedenen Bereichen jeweils eine andere Stabilität und Festigkeit, weil diese zum einen durch die Größe der Öffnungen des Gitters bestimmt werden, die in den verschiedenen Bereichen unterschiedlich ist, und zum anderen durch die Dicke der Gitterstege, die in den verschiedenen Bereichen ebenfalls unterschiedlich ist. Die von Bereich zu Bereich unterschiedliche Größe der Flächen bringt es mit sich, dass das Gitter auch von Bereich zu Bereich einen anderen Lichttransmissionsgrad hat.

Aus dem gattungsbildenden Dokument EP 0 689 812 A2 ist eine Schutzeinrichtung für Waldarbeiter oder dergleichen bekannt, bei der ein Visier einen (äußeren) Rahmen, ein inneres Rahmenteil und ein Gitter umfasst, wobei sämtliche Elemente einstückig aus Kunststoff gespritzt sind.

Aus dem Dokument FR-A-826 990 ist ein Schirm zum Schutz des menschlichen Auges vor exzessivem Sonnenlicht bekannt, der bei einer Sonnenbrille die üblichen gefärbten Gläser ersetzt. Der Schirm besteht aus einer kreisförmigen Platte, die so zugerichtet wird, dass sie in die Brillenglasöffnung eines Brillengestells einsetzbar ist. Der Schirm umfasst eine Vielzahl von gegenseitig benachbarten Zeilen von runden, also kreisförmigen Öffnungen gleichen Durchmessers oder Zeilen von kreisförmigen Öffnungen mit zwei unterschiedlichen Durchmessern. Probleme hinsichtlich der Stabilität und der Qualität des Aussehens dürfte es bei dem bekannten Schirm nicht geben, da der Schirm insgesamt nur einen Durchmesser hat, der im Ausgangszustand des Schirms nicht viel größer als die Brillenglasöffnung eines Brillengestells ist, in welcher er an seinem gesamten Umfang erfasst wird. Schutzschirme, wie sie bei einem Visier eines Schutzhelms eingesetzt werden, sind um ein Vielfaches größer und daher mit einem Schutzschirm von Brillenglasgröße, zumindest hinsichtlich der Stabilität, nicht vergleichbar.

Aufgabe der Erfindung ist es, bei einem Visier der eingangs genannten Art die Stabilität des Gitters zu verbessern und die Qualität des Aussehens eines das Gitter tragenden Rahmens zu steigern.

Diese Aufgabe ist ausgehend von einem Visier der eingangs genannten Art erfindungsgemäß dadurch gelöst, dass der Rand des Schutzschirms mit einem Tragrahmen aus Kunststoff umspritzt ist.

Das ergibt die gewünschte erhöhte Stabilität und das angestrebte bessere Aussehen. Auch die große Breite des Randes des Schutzschirms des Visiers nach der Erfindung trägt zur Erhöhung der Stabilität des Gitters bei. Der breite Rand erlaubt überdies, den Schutzschirm des Visiers nach der Erfindung mit einem Tragrahmen mit einer gleichmäßig verlaufenden inneren Berandung zu versehen. Die Umspritzung des gitterstrukturfreien Randes lässt diesen Vorteil des Visiers nach der Erfindung hinsichtlich der ansonsten unregelmäßigen Berandung bei der Umspritzung einer Gitterstruktur wirksam werden.

Vorteilhafte Ausgestaltungen des Visiers nach der Erfindung bilden die Gegenstände der abhängigen Ansprüche.

In einer Ausgestaltung des Visiers nach der Erfindung ist die Breite des Randes wenigstens gleich der Höhe von zwei vertikal benachbarten Zeilen von Öffnungen der Gitterstruktur. Diese Ausbildung verleiht dem Visier nach der Erfindung die angestrebte größere Stabilität auf der Basis der in dieser Ausgestaltung verwendeten Mindestbreite des Randes.

In einer weiteren Ausgestaltung des Visiers nach der Erfindung ist der Rand mit über seine Länge verteilten Durchgangslöchern versehen, die überwiegend jeweils kleiner als jede der Gitteröffnungen sind. Bei diesen Durchgangslöchern handelt es sich um einige wenige Durchgangslöcher größeren Durchmessers, welche als Passlöcher das Einsetzen des Schutzschirms in eine Bearbeitungsmaschine erleichtern, in der der Schutzschirm in seiner Gesamtheit mit einer Schutzschicht beschichtet wird oder in der der Schutzschirm mit dem Tragrahmen umspritzt wird, und um wesentlich mehr Durchgangslöcher kleineren Durchmessers, durch die der Kunststoff bei der Herstellung des Tragrahmens hindurchtreten kann, um die Verbindung zwischen Gitter und Tragrahmen zu verbessern.

In einer weiteren Ausgestaltung des Visiers nach der Erfindung beträgt die Mindestzahl der Öffnungen im Gitter je Quadratzentimeter mindestens 15. Die Anzahl der Öffnungen je Quadratzentimeter wird dabei nach den Schutzanforderungen ausgewählt. Wenn z. B. bekannt ist, dass bei Forstarbeiten Weichholzspäne anfallen werden, kann ein groberes Gitter gewählt werden. Hingegen sollte bei dem Anfall von Hartholzspänen ein feineres Gitter gewählt werden. Grob bedeutet im vorliegenden Zusammenhang z. B. 16 Öffnungen/cm², dagegen fein z. B. 39 Öffnungen/cm².

In einer weiteren Ausgestaltung des Visiers nach der Erfindung ist die Dicke der Gitterstege umgekehrt proportional zu der Zahl der Öffnungen je Quadratzentimeter gewählt. So kann bei dem gewählten groben Gitter mit 16 Öffnungen/cm² die Dicke der Gitterstege ca. 0,3 mm betragen, hingegen bei dem feinen Gitter mit 39 Öffnungen/cm² ca. 0,2 mm. Die zugehörige Höhe von einer Zeile von Öffnungen der Gitterstruktur kann bei den beiden vorgenannten Beispielen ca. 3 mm bzw. ca. 2 mm betragen, wobei dieser Wert dann auch die erfindungsgemäße Mindestbreite von einer Zeile von Öffnungen der Gitterstruktur sein würde.

In einer weiteren Ausgestaltung des Visiers nach der Erfindung sind die Gitterstege in einer dem Rand an seinem Umfang benachbarten Zone, deren Breite wenigstens gleich der vertikalen Höhe von einer der Zeilen ist, dicker ausgebildet als die Gitterstege der übrigen Öffnungen. Dadurch lässt sich eine weitere Steigerung der ohnehin schon hohen und an sich ausreichenden Stabilität des Visiers nach der Erfindung erzielen.

In einer weiteren Ausgestaltung des Visiers nach der Erfindung ist die Breite der Zone im Wesentlichen gleich der Höhe von zwei vertikal benachbarten Zeilen von Öffnungen der Gitterstruktur. Die Zone hat somit im Vergleich zu dem Gitter insgesamt eine geringe Breite, die aber aufgrund der innerhalb der Zone dicker ausgebildeten Gitterstege die Festigkeit und die Stabilität des Gitters noch erheblich steigert. Der Transmissionsgrad innerhalb der Zone ist im Wesentlichen gleich dem Transmissionsgrad des Gitters außerhalb der Zone, weil die Flächeninhalte der Öffnungen, die von dickeren Stegen umgeben sind, im Wesentlichen gleich denen der Öffnungen sind, die von dünneren Gitterstegen umgeben sind.

In einer weiteren Ausgestaltung des Visiers nach der Erfindung haben die Öffnungen in der Zone den gleichen vertikalen Mittenabstand wie die Öffnungen in dem übrigen Gitter. Die erzielte zusätzliche Steifigkeit des Gitters beeinträchtigt nicht den Lichttransmissionsgrad, insbesondere nicht den der sogenannten Durchblicköffnung, weil die Zone am Rand des Gitters liegt und weil darüber hinaus alle Öffnungen des Gitters außerhalb und innerhalb der Zone im gleichen Raster angeordnet sind.

In einer weiteren Ausgestaltung des Visiers nach der Erfindung ist das Gitter aus Federstahlblech hergestellt. In diesem Fall kann ein dünnes Feinblech eingesetzt werden, um die erwünschte Stabilität bei geringstem Gewicht des Schutzschirms zu erzielen und insbesondere einen Schutz gegen Teilchen hoher Geschwindigkeit zu gewährleisten.

In einer weiteren Ausgestaltung des Visiers nach der Erfindung ist das Gitter durch Ätzen hergestellt. Ätzen ist die bevorzugte Herstellungsmethode, wenn für das Gitter des Schutzschirms Metall eingesetzt wird. Gesichtsschutzschirme lassen sich zwar auch mit einem gewebten Metalldraht- oder Kunststoffgitter herstellen, solche Gitter haben jedoch für den Träger verschiedene Nachteile, die geätzte Metallgitter nicht aufweisen. Solche Nachteile bestehen z. B. darin, dass die Drähte einen großen Teil der Gesamtfläche des Gitters einnehmen und eine geringere Stabilität und mechanische Festigkeit als ein geätztes Metallgitter ergeben. Darüber hinaus können solche gewebten Draht- oder Kunststoffgitter von spitzen Gegenständen wie spitzen Ästen oder Zweigen durchdrungen werden, weil Drähte oder Kunststofffäden relativ zueinander verschiebbar sind.

In einer weiteren Ausgestaltung des Visiers nach der Erfindung weist eine innere, dem Gitter zugewandte Berandung des Tragrahmens einen Abstand von einem inneren, an das Gitter anschließenden Umfang des Randes auf. Dadurch ist auf einfache Weise ein sauberes Aussehen der inneren Berandung des Tragrahmens gewährleistet.

Ausführungsbeispiele der Erfindung werden im Folgenden unter Bezugnahme auf die Zeichnungen näher beschrieben. Es zeigen:
- Fig. 1: in Draufsicht ein erstes Ausführungsbeispiel eines Schutzschirms eines ansonsten nicht dargestellten Visiers nach der Erfindung mit einem Gitter aus Federstahlblech,
- Fig. 1a: eine Einzelheit des Schutzschirms nach Fig. 1 in größerem Maßstab,
- Fig. 2: ein zweites Ausführungsbeispiel des Schutzschirms des Visiers nach der Erfindung mit einem Gitter aus Federstahlblech, das eine feinere Gitterstruktur als das Gitter des ersten Ausführungsbeispiels aufweist,
- Fig. 2a: eine Einzelheit des Schutzschirms nach Fig. 2 in größerem Maßstab,
- Fig. 3: ein drittes Ausführungsbeispiel des Schutzschirms des Visiers nach der Erfindung, das dem ersten Ausführungsbeispiel entspricht, aber im Randbereich eine andere Gitterstruktur hat,
- Fig. 3a: als eine Einzelheit den Randbereich des Schutzschirms nach Fig. 3 in größerem Maßstab,
- Fig. 4: ein viertes Ausführungsbeispiel des Schutzschirms des Visiers nach der Erfindung, das dem zweiten Ausführungsbeispiel entspricht, aber in einer dem Rand benachbarten Zone eine andere Gitterstruktur hat, und
- Fig. 4a: als eine Einzelheit die Zone und einen benachbarten Bereich des Schutzschirms nach Fig. 4 in größerem Maßstab.

Fig. 1 zeigt in Draufsicht ein insgesamt mit 10 bezeichnetes erstes Ausführungsbeispiel eines Schutzschirms 10 eines ansonsten nicht dargestellten Visiers nach der Erfindung mit einem Gitter 12 aus einem dünnen Federstahlblech. Ein Tragrahmen 52 des Visiers ist in Fig. 4 angedeutet.

Fig. 1a zeigt eine Einzelheit des Schutzschirms 10 nach Fig. 1 in größerem Maßstab. Das Gitter 12 hat eine Gitterstruktur, die aus einer Vielzahl von gegenseitig benachbarten Zeilen von unrunden Öffnungen 14 gebildet ist. Gemäß der Darstellung in Fig. 1a sind die Öffnungen jeweils sechseckig und durch gemeinsame Gitterstege 16 begrenzt, die eine Dicke D haben. Die Öffnungen 14 des Gitters 12 haben jeweils den gleichen Flächeninhalt, abgesehen von an einen umlaufenden, gitterstrukturfreien Rand 18 unmittelbar angrenzenden Teilöffnungen 13, die aber insgesamt vernachlässigbar sind. Weiter haben aufgrund dieses Aufbaus jeweils zwei benachbarte Zeilen von Öffnungen 14 des Gitters ein und denselben vertikalen Mittenabstand M.

Das Gitter 12 ist von dem Rand 18 umschlossen, der eine Breite B hat, die wenigstens gleich einer Höhe H von einer Zeile von Öffnungen 14 der Gitterstruktur ist. Vorzugsweise ist die Breite des Randes 10 wenigstens gleich der Höhe von zwei vertikal benachbarten Zeilen von Öffnungen 14 der Gitterstruktur.

Der Rand 18 ist mit über seine Länge verteilten Durchgangslöchern 15, 17 versehen, die überwiegend jeweils wesentlich kleiner als jede der Öffnungen 14 des Gitters 12 sind. Bei dem in den Fig. 1 und 1a dargestellten ersten Ausführungsbeispiel des Schutzschirms 10 handelt es sich bei diesen Durchgangslöchern um Durchgangslöcher 15 größeren Durchmessers und überwiegend um Durchgangslöcher 17 kleineren Durchmessers. Jedes Durchgangsloch 15 hat im Wesentlichen den gleichen Flächeninhalt wie eine der Öffnungen 14 der Gitterstruktur. Die Durchgangslöcher 15 größeren Durchmessers sind Passlöcher, die das Einsetzten des Schutzschirms 10 in eine Bearbeitungsmaschine erleichtern, in der der Schutzschirm in seiner Gesamtheit mit einer Schutzschicht beschichtet wird und/oder in der der Schutzschirm mit einem Tragrahmen (in den Fig. 1 und 1a nicht dargestellt) umspritzt wird. Die Durchgangslöcher 17 kleineren Durchmessers, von denen wesentlich mehr als von den Durchgangslöchern 15 größeren Durchmessers vorhanden sind, lassen den Kunststoff bei dem Anspritzen des in Fig. 4 angedeuteten Tragrahmens 52 hindurchtreten, um die Verbindung zwischen dem Gitter 12 und dem Tragrahmen 52 zu verbessern.

Fig. 2 zeigt ein insgesamt mit 20 bezeichnetes zweites Ausführungsbeispiel eines Schutzschirms des Visiers nach der Erfindung mit einem Gitter 22 aus Federstahlblech, das Öffnungen 24 hat, die kleiner als die Öffnungen 14 sind, und eine feinere Gitterstruktur als das Gitter 12 des ersten Ausführungsbeispiels aufweist. Die Mindestanzahl der Öffnungen 14, 24 im Gitter 12 bzw. 22 je Quadratzentimeter beträgt mindestens 15 entsprechend DIN EN 1731. Die tatsächlich verwendete Anzahl der Öffnungen im Gitter wird nach den Schutzanforderungen ausgewählt, also danach, ob zum Beispiel ein Schutz vor fliegenden Teilchen zu gewährleisten ist, bei denen es sich um Weichholzspäne oder um Hartholzspäne handelt. Das Gitter 22 hat Gitterstege 26, die eine Dicke D haben, welche umgekehrt proportional zu der Zahl der Öffnungen je Quadratzentimeter gewählt ist. Bei dem ersten Ausführungsbeispiel des Schutzschirms des Visiers nach Erfindung ist das Gitter 12 ein groberes Gitter mit sechzehn Öffnungen 14 je Quadratzentimeter. Bei dem zweiten Ausführungsbeispiel des Schutzschirms 20 des Visiers nach der Erfindung ist das Gitter 22 ein feineres Gitter mit neununddreißig Öffnungen 24 je Quadratzentimeter. Die Einzelheiten, die in den Fig. 1a und 2 gezeigt sind, lassen erkennen, dass die Dicke D der Gitterstege 16 bei dem groberen Gitter 12 größer ist als die Dicke D bei dem feineren Gitter 22. Die Einzelheiten in den Fig. 1a und 2a sind im gleichen Vergrößerungsmaßstab dargestellt, so dass unmittelbar zu erkennen ist, dass das grobere Gitter 22 wesentlich weniger Zeilen und Öffnungen 14 aufweist, als das feinere Gitter 22 Zeilen von Öffnungen 24 hat. Die Öffnungen 24 des Gitters 22 haben alle denselben Flächeninhalt. Gleiches gilt für die Öffnungen 14 des Gitters 12, wobei aber das Gitter 22 bei gleichem Flächeninhalt wie das Gitter 12 wesentlich mehr Öffnungen 24 aufweist, als das Gitter 12 Öffnungen 14 hat.

Fig. 3 zeigt ein insgesamt mit 30 bezeichnetes drittes Ausführungsbeispiel des Schutzschirms des Visiers nach der Erfindung, das dem Schutzschirm 10 nach dem ersten Ausführungsbeispiel entspricht, aber im Randbereich eine andere Gitterstruktur hat. Figur 3a zeigt als eine Einzelheit den Randbereich des Schutzschirms 30 nach Figur 3 in größerem Maßstab. Gleiche Teile wie in den Figuren 1 und 2 sind in den Figuren 3 und 4 mit gleichen Bezugszeichen versehen und brauchen nicht erneut beschrieben zu werden.

Bei den Ausführungsbeispielen nach den Fig. 3 und 4 haben Gitterstege 36a bzw. 46a von in einer dem Rand 38 bzw. 48 benachbarten Zone 70 (in Fig. mit gestrichelter Begrenzung gezeigt) gelegenen Öffnungen 34a bzw. 44a eine größere Dicke D als Gitterstege 36b bzw. 46b der übrigen Öffnungen 34 bzw. 44. Dabei haben Öffnungen 34 und 34a bzw. 44 und 44a in benachbarten Zeilen außerhalb bzw. innerhalb der Zone 70 den gleichen vertikalen Mittenabstand M wie die Öffnungen in den übrigen benachbarten Zeilen des Gitters 32 bzw. 42.

Die Zone 70 hat eine Breite BZ, die wenigsten gleich der vertikalen Höhe H von einer der Zeilen ist. In den Ausführungsbeispielen nach den Fig. 3 und 4 ist die Breite BZ der Zone 70 im Wesentlichen gleich der Höhe von zwei vertikal benachbarten Zeilen von Öffnungen 34 bzw. 44 der Gitterstruktur. Zur besseren Verdeutlichung der innerhalb der Zone 70 gelegenen Öffnungen 44a sind deren Flächen in Fig. 4a durch Punkte markiert. Die dickeren Stege der Öffnungen 44a werden durch eine etwas abgewandelte Sechseckform innerhalb der Öffnungen 44a gegenüber der Sechseckform innerhalb der Öffnungen 44 erzielt. In den Ecken des Sechsecks der Öffnungen 44a sind diese abgerundet ausgebildet, im Gegensatz zu den Ecken des Sechsecks der Öffnungen 44, die keinen Rundungsradius haben. Auf diese Weise werden bei gleichem Raster dickere Stege 46a der Öffnungen 44a als die Stege 46b der Öffnungen 44 erzielt, und zwar bei im Wesentlichen gleichem Flächeninhalt der Öffnungen 44a und 44.

Die Schutzschirme 10, 20 und 30 können so wie der Schutzschirm 40 mit einer Zone 70 versehen werden, in der die Gitterstege dicker als im übrigen Teil des Gitters 12, 22 bzw. 32 ausgebildet sind.

Bei allen oben beschriebenen und in den Zeichnungen dargestellten Ausführungsbeispielen ist das Gitter 12, 22, 32 bzw. 42 aus Federstahlblech hergestellt, und zwar durch Ätzen. Nach einem photolitographischen oder dgl. Verfahren wird die Gitterstruktur mit einem Schutzlack auf das Metallblech aufgetragen. An allen nicht von Lack bedeckten Stellen wird das Gitter weggeätzt, um so die erwünschte Gitterstruktur mit dem sie umschließenden breiten Rand 18, 28, 38 bzw. 48 herzustellen.

Der Schutzschirm 10, 20, 30 bzw. 40 wird mit einem Tragrahmen aus Kunststoff umspritzt und ist so als ein Visier für einen Schutzhelm, insbesondere einen Forstarbeiterhelm, einsetzbar. Dabei hat gemäß der in Fig. 4 angedeuteten Darstellung eine innere, dem Gitter 42 zugewandte Berandung 50 des angedeuteten Tragrahmens 52 einen Abstand A von einem inneren, an das Gitter 42 anschließenden Umfang 54 des Randes 48. Dadurch kommt der Tragrahmen 52 mit dem eigentlichen Gitter 42 nicht in Berührung und hat nach seiner Herstellung eine gleichmäßige innere Begrenzung.

### Bezugszeichenliste

- 10: Schutzschirm
- 12: Gitter
- 13: Teilöffnung
- 14: Öffnung
- 15: Durchgangsloch
- 16: Gittersteg
- 17: Durchgangsloch
- 18: Rand
- 20: Schutzschirm
- 22: Gitter
- 23: Teilöffnung
- 24: Öffnung
- 26: Gittersteg
- 28: Rand
- 30: Schutzschirm
- 32: Gitter
- 33: Teilöffnung
- 34a: Öffnung
- 36a: Gittersteg
- 36b: Gittersteg
- 38: Rand
- 40: Schutzschirm
- 42: Gitter
- 43: Teilöffnung
- 44: Öffnung
- 44a: Öffnung
- 46a: Gittersteg
- 46b: Gittersteg
- 48: Rand
- 50: Berandung
- 52: Tragrahmen
- 54: innerer Umfang
- 70: Zone
- A: Abstand
- B: Breite
- D: Stegdicke
- H: Höhe
- M: Mittenabstand
- BZ: Zonenbreite

## Patentansprüche

1. Visier für einen Schutzhelm, insbesondere einen Forstarbeiterhelm, mit einem Schutzschirm (10, 20, 30, 40) für das Gesicht und vor allem die Augen einer Person vor fliegenden Teilchen und spitzen Gegenständen, insbesondere bei Forstarbeiten,
mit einem Gitter (12, 22, 32, 42) mit einer Gitterstruktur, die aus einer Vielzahl von gegenseitig benachbarten Zeilen von unrunden Öffnungen (14, 24, 34, 44) gebildet ist, welche durch den Öffnungen gemeinsame Gitterstege (16, 26, 36a, 36b, 46a, 46b) begrenzt sind,
wobei die Öffnungen (14, 24, 34, 44, 54), abgesehen von unmittelbar an einen gitterstrukturfreien Rand (18, 28, 38, 48) des Gitters (12, 22, 32, 42) angrenzenden Teilöffnungen (13, 23, 33, 43), jeweils im Wesentlichen den gleichen Flächeninhalt haben, und
wobei der Rand (18, 28, 38, 48) das Gitter (12, 22, 32, 42) umschließt und längs seines Umfangs eine Breite (B) hat, die wenigstens gleich einer Höhe (H) von einer Zeile von Öffnungen (14, 24, 34, 44) der Gitterstruktur ist,
**dadurch gekennzeichnet, dass** der Rand (18, 28, 38, 48) des Schutzschirms (10, 20, 30, 40) mit einem Tragrahmen (52) aus Kunststoff umspritzt ist.

2. Visier nach Anspruch 1, **dadurch gekennzeichnet, dass** die Breite (B) des Randes (18, 28, 38, 48) längs seines Umfangs wenigstens gleich der Höhe (H) von zwei vertikal benachbarten Zeilen von Öffnungen (14, 24, 34, 44) der Gitterstruktur ist.

3. Visier nach Anspruch 1 oder 2, **dadurch gekennzeichnet, dass** der Rand (18, 28, 38, 48) mit über seine Länge verteilten Durchgangslöchern (15, 17) versehen ist, die überwiegend jeweils kleiner als die Gitteröffnungen (14, 24, 34a, 34b, 44a, 44b) sind.

4. Visier nach einem der vorhergehenden Ansprüche, **dadurch gekennzeichnet, dass** die Mindestanzahl der Öffnungen (14, 24, 34a, 34b, 44a, 44b) im Gitter (12, 22, 32, 42) je Quadratzentimeter mindestens 15 beträgt.

5. Visier nach einem der vorhergehenden Ansprüche, **dadurch gekennzeichnet, dass** die Gitterstege (36a, 46a) in einer dem Rand (38, 48) an seinem Umfang benachbarten Zone (70), deren Breite wenigstens gleich der vertikalen Höhe (H) von einer der Zeilen ist, dicker ausgebildet sind als die Gitterstege (36b, 46b) der übrigen Öffnungen (34, 44).

6. Visier nach Anspruch 5, **dadurch gekennzeichnet, dass** die Breite (BZ) der Zone (70) im Wesentlichen gleich der Höhe (H) von zwei vertikal benachbarten Zeilen von Öffnungen (14, 24, 34, 44) der Gitterstruktur ist.

7. Visier nach Anspruch 5 oder 6, **dadurch gekennzeichnet, dass** die Öffnungen (34a, 44a) in der Zone (70) den gleichen vertikalen Mittenabstand (M) haben wie die Öffnungen (34, 44) in dem übrigen Gitter (32, 42).

8. Visier nach einem der vorhergehenden Ansprüche, **dadurch gekennzeichnet, dass** das Gitter (12, 22, 32, 42) aus Federstahlblech hergestellt ist.

9. Visier nach Anspruch 8, **dadurch gekennzeichnet, dass** das Gitter (12, 22, 32, 42) durch Ätzen hergestellt ist.

10. Visier nach einem der vorhergehenden Ansprüche, **dadurch gekennzeichnet, dass** eine innere, dem Gitter (12, 22, 32, 42) zugewandte Berandung (50) des Tragrahmens (52) einen Abstand (A) von einem inneren, an das Gitter (12, 22, 32, 42) anschließenden Umfang (54) des Randes (18, 28, 38, 48) aufweist.

## Claims

1. A visor for a protective helmet, particularly a forestry worker's helmet, comprising a protective shield (10, 20, 30,40) for the face, and particularly the eyes of a person, against flying particles and pointed objects, in particular during forestry work,
comprising a mesh (12, 22, 32, 42) having a mesh structure which is formed of a plurality of mutually adjacent rows of noncircular openings (14, 24, 34, 44) which are delimited by mesh webs (16, 26, 36a, 36b, 46a, 46b) which are common to the openings,
wherein the openings (14, 24, 34, 44, 54), apart from part-openings (13, 23, 33, 43) which immediately adjoin a rim (18, 28, 38, 48) of the mesh (12, 22, 32, 42) which is without a mesh structure, in each case have a substantially identical surface area,
wherein the rim (18, 28, 38, 48) encloses the mesh (12, 22, 32, 42) and has a width (B) along its circumference which is at least equal to a height (H) of a row of openings (14, 24, 34, 44) of the mesh structure,
**characterized in that** the rim (18, 28, 38, 48) of the protective shield (10, 20, 30,40) is insertion-molded with a support frame (52) of plastic.

2. The visor as claimed in claim 1, **characterized in that** the width (B) of the rim (18, 28, 38, 48) is, along its circumference, at least equal to the height (H) of two vertically adjacent rows of openings (14, 24, 34, 44) of the mesh structure.

3. The visor as claimed in claim 1 or 2, **characterized in that** the rim (18, 28, 38, 48) is provided with clearance holes (15, 17) which are distributed across its length and which predominantly are each smaller than the mesh openings (14, 24, 34a, 34b, 44a, 44b).

4. The visor as claimed in one of the preceding claims, **characterized in that** the minimum number of openings (14, 24, 34a, 34b, 44a, 44b) in the mesh (12, 22, 32, 42) per square centimeter is at least 15.

5. The visor as claimed in one of the preceding claims, **characterized in that** in a zone (70) the width of which is at least equal to the vertical height (H) of one of the rows and that is adjacent to the rim (38, 48) on its circumference, the mesh webs (36a, 46a) are configured to be thicker than the mesh webs (36b, 46b) of the remaining openings (34, 44).

6. The visor as claimed in claim 5, **characterized in that** the width (BZ) of the zone (70) is substantially equal to the height (H) of two vertically adjacent rows of openings (14, 24, 34, 44) of the mesh structure.

7. The visor as claimed in claim 5 or 6, **characterized in that** the openings (34a, 44a) in the zone (70) have the same vertical center spacing (M) as the openings (34, 44) in the remaining mesh (32, 42).

8. The visor as claimed in one of the preceding claims, **characterized in that** the mesh (12, 22, 32, 42) is manufactured from spring steel sheet.

9. The visor as claimed in claim 8, **characterized in that** the mesh (12, 22, 32, 42) is manufactured by etching.

10. The visor as claimed in one of the preceding claims, **characterized in that** an inner boundary (50) of the support frame (52) facing the mesh (12, 22, 32, 42) has a distance (A) to an inner circumference (54) of the rim (18, 28, 38, 48) adjoining to the mesh (12, 22, 32, 42).

## Revendications

1. Visière pour un casque de protection, en particulier pour un casque d'ouvrier forestier, avec un écran de protection (10, 20, 30, 40) pour le visage et avant tout destinée à la protection des yeux d'une personne contre les particules volantes et les objets pointus, en particulier lors des travaux forestiers ;
avec une grille (12, 22, 32, 42) comprenant une structure en grillage, laquelle est formée à partir d'une pluralité de lignes mutuellement adjacentes d'ouvertures (14, 24, 34, 44), dont la forme n'est pas ronde et qui sont délimitées par des traverses grillagées (16, 26, 36a, 36b, 46a, 46b) communes aux ouvertures ;
selon laquelle les ouvertures (14, 24, 34, 44, 54) ont, pour l'essentiel, respectivement la même aire surfacique, en dehors d'ouvertures partielles (13, 23, 33, 43) qui se situent directement adjacentes à une bordure exempte de structure grillagée (18, 28, 38, 48) de la grille (12, 22, 32, 42) ; et
selon laquelle la bordure (18, 28, 38, 48) encercle la grille (12, 22, 32, 42) et présente, le long de sa périphérie, une largeur (B) qui est au moins égale à une hauteur (H) d'une ligne d'ouvertures (14, 24, 34, 44) de la structure en grillage,
**caractérisée en ce que** la bordure (18, 28, 38, 48) de l'écran de protection (10, 20, 30, 40) est enrobée par injection d'un châssis de support (52) en plastique.

2. Visière selon la revendication 1, **caractérisée en ce que** la largeur (B) de la bordure (18, 28, 38, 48) est, le long de sa périphérie, au moins égale à la hauteur (H) de deux lignes, adjacentes à la verticale, d'ouvertures (14, 24, 34, 44) de la structure en grillage.

3. Visière selon la revendication 1 ou 2, **caractérisée en ce que** la bordure (18, 28, 38, 48) est pourvue de trous de dégagement (15, 17) qui sont répartis sur sa longueur et qui sont, pour la plupart, respectivement plus petits que les ouvertures (14, 24, 34a, 34b, 44a, 44b) de la grille.

4. Visière selon l'une des revendications précédentes, **caractérisée en ce que** le nombre minimal des ouvertures (14, 24, 34a, 34b, 44a, 44b) dans la grille (12, 22, 32, 42) s'élève à au moins 15 par centimètre carré.

5. Visière selon l'une des revendications précédentes, **caractérisée en ce que** les traverses grillagées (36a, 46a) sont conçues de manière plus épaisse que les traverses grillagées (36b, 46b) des autres ouvertures (34, 44), dans une zone (70) qui est adjacente à la bordure (38, 48), au niveau de sa périphérie, et dont la largeur est tout au moins égale à la hauteur (H) verticale de l'une des lignes.

6. Visière selon la revendication 5, **caractérisée en ce que** la largeur (BZ) de la zone (70) est, pour l'essentiel, égale à la hauteur (H) de deux lignes, adjacentes à la verticale, d'ouvertures (14, 24, 34, 44) de la structure en grillage.

7. Visière selon la revendication 5 ou 6, **caractérisée en ce que** les ouvertures (34a, 44a) dans la zone (70) ont le même entraxe (M) vertical que les ouvertures (34, 44) dans le reste de la grille (32, 42).

8. Visière selon l'une des revendications précédentes, **caractérisée en ce que** la grille (12, 22, 32, 42) est fabriquée en tôle d'acier à ressort.

9. Visière selon la revendication 8, **caractérisée en ce que** la grille (12, 22, 32, 42) est fabriquée selon un processus de corrosion.

10. Visière selon l'une des revendications précédentes, **caractérisée en ce qu'**un bord (50) intérieur du châssis de support (52), lequel bord est tourné vers la grille (12, 22, 32, 42), présente un écartement (A) par rapport à une périphérie (54) intérieure, venant se raccorder à la grille (12, 22, 32, 42), de la bordure (18, 28, 38, 48).
